# EUROPÄISCHE PATENTSCHRIFT

(11) **EP 0 345 670 B1**
(45) Veröffentlichungstag und Bekanntmachung des Hinweises auf die Patenterteilung: **26.08.1992**
(21) Anmeldenummer: 89110067.9
(22) Anmeldetag: 03.06.1989
(51) Int. Cl.: B05B 7/06, D21G 7/00

(54) **Sprühkopf für Düsenfeuchter und Verfahren zum Befeuchten**
Spray head for a nozzle humidifier, and method for humidifying
Tête de pulvérisation pour humidificateur à buses et procédé d'humidification

(30) Priorität: 10.06.1988 DE 3819762
(43) Veröffentlichungstag der Anmeldung: 13.12.1989
(73) Patentinhaber: V.I.B. Apparatebau GmbH, D-63477 Maintal (DE)
(72) Erfinder: Winheim, Stefan H., D-6000 Frankfurt 1 (DE)
(74) Vertreter: Knoblauch, Ulrich, Dr.-Ing.

(56) Entgegenhaltungen:
- DE-C- 952 765
- FR-A- 1 162 039
- FR-A- 1 273 772
- US-A- 4 335 677

## Beschreibung

Die Erfindung betrifft einen Sprühkopf für Düsenfeuchter mit einem Gehäuse, einem Luftdüsenelement mit Düsenbohrung zum Luftaustritt, einem im Luftdüsenelement angeordneten Drallkörper und einem durch das Luftdüsenelement ragenden Wasserdüsenelement mit Düsenstock, an dessen Spitze eine Wasseraustrittsöffnung angeordnet ist, wobei zwischen Düsenbohrung und Düsenstock ein erster Ringspalt ausgebildet ist. Weiterhin betrifft die Erfindung ein Verfahren zum Befeuchten vom Papier, bei dem ein Luftstrom mit niedrigem Druck in Rotation versetzt wird und Wasser aus einer Wasserdüse aufnimmt.

Ein Sprühkopf und ein Verfahren der genannten Art sind aus der DE-PS 952 765 bekannt. Hierbei sind sowohl das Luftdüsenelement als auch das Wasserdüsenelement getrennt in das Gehäuse eingeschraubt, wobei der Drallkörper mit Gleitsitz auf dem Wasserdüsenelement angeordnet ist. Der Ringspalt zwischen Düsenbohrung und Düsenstock bestimmt dabei die Menge und die azimutale Verteilung der austretenden Luft. Die Luft wird vom Drallkörper in Rotation versetzt. Die austretende, rotierende Luft zerreißt das Wasser von der Peripherie her in feinste Teilchen. Es entsteht ein hohlkegelförmiger Sprühstrahl. Aufgrund der in den Gewinden möglichen Toleranzen können die beiden Düsenelemente bei der Montage so zueinander angeordnet werden, daß die Form des Ringspalts in Umfangsrichtung variiert und somit von einer gewünschten Form abweicht. Dies kann zu einer unregelmäßigen Ausbildung des Sprühkegels und somit zu einer ungleichmäßigen Befeuchtung einer zu befeuchtenden Bahn führen.

FR-A-1 273 772 zeigt eine Vorrichtung zum Zerstäuben von Flüssigkeiten, bei dem ein Düsenelement von einem anderen zentrisch gehalten wird und mit diesem über eine Passung verbunden ist.

Es ist die Aufgabe der vorliegenden Erfindung, eine Sprühkopf anzugeben, mit dem ein gleichmäßigeres Feuchtigkeitsprofil erzielbar ist.

Diese Aufgabe wird bei einem Sprühkopf der eingangs genannten Art dadurch gelöst, daß das eine der beiden Düsenelemente vom anderen der beiden Düsenelemente zentrisch gehalten wird und mit diesem durch eine Passung verbunden ist, wobei zwischen Düsenstock und Drallkörper ein zweiter Ringspalt mit in Umfangsrichtung konstanter Breite ausgebildet ist.

Beim Sprühkopf und dem Verfahren nach dem Stand der Technik ergab sich nach dem Befeuchten einer stillstehenden Bahn das Bild eines Kreisringes, in dessen Fläche Feuchtigkeit auf die Bahn gelangt war. Bei einer sich bewegenden Bahn ergab sich ein Feuchtigkeitsprofil, das in der Mitte eine starke Einbuchtung aufwies. Die Befeuchtung der Bahn erfolgte somit nicht so gleichmäßig, wie es gewünscht war, zumal sich die Bereiche mit starker Befeuchtung, die von benachbarten Düsen erzeugt wurden, überlagerten, und somit zu einer noch stärkeren Ungleichmäßigkeit des Feuchtigkeitsprofils beitrugen. Mit der vorliegenden bevorzugten Ausführungsform ist es nun möglich, durch den Ringspalt zwischen Drallkörper und Düsenstock einen parallel zur Rotationsachse des Kegels austretenden Luftstrom zu erzeugen, der wie der rotierende Luftstrom auch Wasser aufnimmt, aber in gerader Richtung auf das Papier gelangt und die innere, bisher leer gebliebene Fläche des Kreisrings ausfüllt. Damit ergibt sich ein wesentlich gleichförmigeres Feuchtigkeitsprofil. Der Abfall der Feuchtigkeit an den beiden Seiten des Düsenkegels wird dadurch kompensiert, daß benachbarte Düsen dort überlappend die Bahn befeuchten.

In einer weiteren bevorzugten Ausführungsform weist das Luftdüsenelement an seinem der Düsenbohrung entgegengesetzten Ende eine konzentrisch zur Mittelachse der Düsenbohrung verlaufende erste Passungsfläche und das Wasserdüsenelement eine zweite Passungsfläche auf, die mit der ersten Passungsfläche zusammenwirkt. Die Passungsflächen sind also an einer Stelle gelegen, wo sie die Funktion des Sprühkopfes, d.h. das Aufnehmen von Wasser durch die Luft, nicht beeinträchtigen können.

Besonders vorteilhaft ist es, daß die zweite Passungsfläche auf der Außenseite des Wasserdüsenelementes angeordnet ist. Dadurch läßt sich das Wasserdüsenelement, das durch das Luftdüsenelement hindurchgeführt werden muß, einfach in das Düsenelement hineinstecken, wo die Passung für einen sicheren Sitz sorgt. Es ergibt sich somit eine relativ einfache Zusammenbaumöglichkeit.

Auch ist es von Vorteil, wenn die Passung eine Preßpassung ist. Damit läßt sich mit hoher Genauigkeit die Zuordnung von Wasserdüsenelement zu Luftdüsenelement sicherstellen.

In bevorzugten Ausführungsformen verlaufen die Passungsflächen entweder parallel zur Gehäuselängsachse oder sind als Kegelsitz ausgebildet. Der Kegelsitz hat den Vorteil, daß damit eine Verschiebung des Wasserdüsenelementes im Luftdüsenelement axialer Richtung nicht möglich ist.

In einer bevorzugten Ausführungsform weist das Luftdüsenelement einen in die Düsenöffnung mündenden Kanal auf. In seiner Wand ist mindestens ein durchgehendes Loch vorgesehen, das zwischen erster Passungsfläche und Düsenbohrung in den Kanal mündet. Auf der der Düsenbohrung entgegengesetzten Seite des Kanals ist das Wasserdüsenelement angeordnet. Das Wasserdüsenelement füllt aus Stabilitätsgründen zweckmäßigerweise den ganzen Kanalquerschnitt aus und die Passungsfläche verläuft über den gesamten Umfang. Durch das Loch wird auf einfache Weise sichergestellt, daß Luft in das Luftdüsenelement eintreten kann.

Es ist von Vorteil, wenn der Drallkörper zwischen dem durchgehenden Loch und der Düsenbohrung angeordnet ist. Damit wird die Luft auf dem Weg vom Luftzufuhrkanal zur Düse in Rotation versetzt, ohne daß unerwünschte Verwirbelungen entstehen.

In einer besonders bevorzugten Ausführungsform wird das Luftdüsenelement in das Gehäuse eingeschraubt. Da der Druck des Wassers und der Luft aus dem Gehäuseinneren kommt, ist es vorteilhaft, wenn das in Druckrichtung letzte Element am Gehäuse befestigt ist, um alle anderen Elemente festzuhalten.

In einer weiteren bevorzugten Ausführungsform weist das Wasserdüsenelement im Bereich der zweiten Passungsfläche einen vergrößerten Durchmesser auf. Dadurch wird die zur Verfügung stehende Passungsfläche vergrößert. Der Sprühkopf gewinnt dadurch an Stabilität.

Vorteilhafterweise weist das Gehäuse einen in einen Luftzuführkanal mündenden zentrisch angeordneten Wasserzuführkanal auf, wobei der Wasserzuführkanal gegenüber dem Luftzuführkanal durch das Wasserdüsenelement und eine zwischen Wasserdüsenelement und Gehäuse angeordnete Dichtung abgedichtet ist. Dadurch läßt sich das Gehäuse mit wenigen Arbeitsgängen herstellen. Trotzdem bleibt die Luft- und die Wasserzufuhr entkoppelt, bis Luft und Wasser an der vorgesehenen Stelle, nämlich an der Mündung des Düsenstocks, vermischt werden.

In einer bevorzugten Ausführungsform weist das Wasserdüsenelement einen in den Wasserzuführkanal einsteckbaren Fortsatz auf. Dies hat bei der Montage den Vorteil, daß die Dichtung einfach auf den Fortsatz aufgesteckt werden kann, wo sie aufgrund einer gewissen Eigenspannung hält. Nach Einschrauben des Luftdüsenelementes ergibt sich die Abdichtung zwischen Wasserzuführkanal und Luftzuführkanal dann nahezu automatisch.

Wie oben erwähnt, liefert das Verfahren zum Befeuchten von Papier nach dem Stand der Technik ein in Querrichtung der Bahn ungleichmäßiges Feuchtigkeitsprofil. Es ist deswegen auch eine Aufgabe der Erfindung, ein Verfahren anzugeben, mit dem eine gleichmäßigere Befeuchtung erzielt werden kann.

Diese Aufgabe wird bei einem Verfahren der eingangs genannten Art dadurch gelöst, daß ein zusätzlicher Luftstrom parallel zur Rotationsachse erzeugt wird. Damit wird aus dem Kreisring, der bisher befeuchtet war, ein vollständig ausgefüllter Kreis. Bei einer Bewegung der Bahn über den Sprühstrahl hinweg wird der der Mitte der Düse gegenüberliegende Abschnitt der Bahn nicht nur zweimal von einem relativ schmalen Sprühstrahl beaufschlagt, sondern kontinuierlich befeuchtet.

In einer bevorzugten Ausführungsform werden beide Luftströme mit annähernd dem gleichen Druck an der Wasserdüse vorbeigeführt. Damit ist sichergestellt, daß der gewünschte niedrige Druck von beiden Luftströmen eingehalten wird. Außerdem ist nur eine einzige Luftdruckquelle notwendig, die die beiden Luftströme erzeugt.

Eine bevorzugte Ausführungsform der Erfindung wird im folgenden anhand der Zeichnung beschrieben. Darin zeigen:
Fig. 1 einen Schnitt durch den Sprühkopf, wobei Luftdüsenelement, Wasserdüsenelement und Drallkörper teilweise geschnitten sind,
Fig. 2 eine Ausbildung des Sprühstrahls,
Fig. 3 eine Draufsicht auf eine durch den Sprühkopf befeuchtete Fläche bei Stillstand der Bahn und
Fig. 4 das Profil einer befeuchteten Bahn.

Fig. 1 zeigt einen Sprühkopf 10 mit einem Gehäuse 11, einem Luftdüsenelement 20, einem Wasserdüsenelement 30 und einem Drallkörper 40.

Das Gehäuse 11 weist einen zentrisch gelegenen Wasserzufuhrkanal 12 auf, in den Wasser über einen Anschlußstutzen 13 eingespeist werden kann. Weiterhin weist das Gehäuse einen Luftzufuhrkanal 14, zu dem Luft durch einen Anschlußstutzen 15 zugeführt werden kann. Das Gehäuse 11 weist weiterhin eine Gewindebohrung 17 auf, in die eine Befestigungsschraube eingeschraubt werden kann. An der Luft- und Wasseraustrittsseite ist das Gehäuse offen und mit einem Innengewinde 16 versehen, in das das Luftdüsenelement 20 eingeschraubt werden kann. Die Verbindung von Anschlußstutzen 15 zum Luftzufuhrkanal 14 verläuft in einer anderen Ebene und ist nicht gezeigt.

Das Luftdüsenelement 20 weist ein Außengewinde 21 auf, mit dem es in das Innengewinde 16 des Gehäuses 11 eingeschraubt werden kann. Das Luftdüsenelement 20 weist einen durchgehenden Kanal 23 auf, der sich in Richtung auf die Düsenbohrung, durch die im Betrieb die Luft austritt, verjüngt. An dem der Düsenbohrung 22 gegenüberliegenden Ende hat das Luftdüsenelement 20 eine Verlängerung 24, auf deren Innenseite eine erste Passungsfläche 25 bearbeitet ist. Zwischen der ersten Passungsfläche und dem Gewinde 21 sind in der Wand des Luftdüsenelementes 20 mehrere Bohrungen 26 angeordnet.

Das Wasserdüsenelement 30 weist einen durchgehenden Kanal auf. Dieser wird von einem länglich ausgebildeten Düsenstock 31 umschlossen, der sich durch den Kanal 23 und die Düsenbohrung 22 des Luftdüsenelementes 20 erstreckt. Die Wand des Düsenstocks 31 verjüngt sich zur Wasseraustrittsöffnung hin. Am dieser Verjüngung gegenüberliegenden Ende hat das Wasserdüsenelement 30 einen vergrößerten Durchmesser 32, auf dessen Außenseite eine zweite Passungsfläche 34 bearbeitet ist. An dem vergrößerten Durchmesser 32 schließt sich ein Fortsatz 33 an, der etwa den gleichen Außendurchmesser wie der Düsenstock hat. Die erste Passungsfläche 25 in der Verlängerung 24 des Luftdüsenelementes 20 wirkt mit der zweiten Passungsfläche 34 auf der Außenseite des vergrößerten Durchmessers 32 des Wasserdüsenelementes zusammen. Damit wird eine sehr präzise Passung und folglich Zuordnung von Luftdüsenelement 20 und Wasserdüsenelement 30 erreicht. Es wird sichergestellt, daß der sich in der Düsenbohrung 22 um den Düsenstock 31 herum ausbildende Luftspalt eine vorgegebene Form, insbesondere eine konstante Breite, in Umfangsrichtung hat.

Im Kanal 23 des Luftdüsenelementes 20 ist ferner ein Drallkörper 40 angeordnet, der in das Luftdüsenelement 20 fest eingepasst ist. Zwischen dem Drallkörper 40 und dem Düsenstock 31 wird dabei ein ringförmiger Luftspalt 41 ausgebildet. Durch die präzise Anordnung der beiden Düsenelemente zueinander läßt sich ebenfalls erreichen, daß der zweite Ringspalt in Umfangsrichtung eine konstante Breite hat.

Auf den Fortsatz 33 des Wasserdüsenelementes 30 ist eine Dichtung 42 aufgeschoben, die nach dem Zusammenbau von Luftdüsenelement 20 und Wasserdüsenelement 30 und Einschrauben des Luftdüsenelementes 20 in das Gehäuse 11 den Wasserzufuhrkanal 12 gegenüber dem Luftzufuhrkanal 14 abdichtet.

Während des Betriebs wird über den Wasseranschlußstutzen 13 Wasser so zugeführt, daß es an der Oberkante des Düsenstocks 31 mit sehr geringem Druck ansteht. Über den Anschlußstutzen 15 zugeführte Luft gelangt über den Luftzufuhrkanal 14 und die Löcher 26 im Luftdüsenelement 20 in den Kanal 23. Dort wird ein Teil der Luft durch den Drallkörper 40 in Rotation versetzt, so daß sich ein in Fig. 2 gezeigter Sprühkegel 50 ausbildet. Die am Düsenstock 31 vorbeistreichende Luft zerreißt das Wasser von der Peripherie her in feinste Teilchen. Hierdurch entsteht ein fast druckloser Sprühnebel, der von der Papierbahn sehr gut aufgenommen wird. Zusätzlich kann der andere Teil der Luft durch den zwischen Drallkörper 40 und Düsenstock 31 gebildeten Ringspalt 41 strömen, der an der Spitze des Düsenstocks 31 vorbeiund dann parallel zur Rotationsachse des Sprühkegels weiterströmt.

Fig. 3 zeigt die durch die beiden Luftströme 50 und 51 benetzte Fläche, die mit dem in Fig. 2 nur schematisch gezeigten Sprühkopf 10 erzeugt werden. Der rotierende Luftstrom 50 erzeugt eine kreisringförmig benetzte Fläche 55. Der parallel zur Rotationsachse verlaufende Luftstrom 51 erzeugt eine benetzte Fläche 56, die den Kreisring 55 ausfüllt.

Bei einem Vorbeistreichen an einer Papierbahn an dem Sprühkopf 10 ergibt sich ein Feuchtigkeitsprofil, wie es Fig. 4 mit der durchgezogenen Linie 60 gezeigt ist. Es ist deutlich zu erkennen, daß dieses Profil 60 wesentlich gleichförmiger ist, als das strichpunktiert gezeigte Profil 63 nach dem Stand der Technik, das entsteht, wenn eine Papierbahn nur über den hohlkegelförmigen Sprühstrahl geführt wird. Weiterhin sind in Fig. 4 die Feuchtigkeitsprofile 61 und 62 benachbarter Sprühköpfe gestrichelt gezeigt, die sich dem Feuchtigkeitsprofil 60 des dargestellten Sprühkopfes überlagern. Durch die Überlagerung läßt sich ein sehr gleichförmiges Sprühprofil erzielen.

## Patentansprüche

1. Sprühkopf für Düsenfeuchter mit einem Gehäuse (11), einem Luftdüsenelement (20) mit Düsenbohrung (22) zum Luftaustritt, einem im Luftdüsenelement angeordneten Drallkörper (40) und einem durch das Luftdüsenelement ragenden Wasserdüsenelement (30) mit Düsenstock (31), an dessen Spitze eine Wasseraustrittsöffnung angeordnet ist, wobei zwischen Düsenbohrung und Düsenstock ein erster Ringspalt ausgebildet ist, dadurch gekennzeichnet, daß das eine der beiden Düsenelemente (20, 30) vom anderen der beiden Düsenelemente (30, 20) zentrisch gehalten wird und mit diesem durch eine Passung (25, 34) verbunden ist, wobei zwischen Düsenstock (31) und Drallkörper (40) ein zweiter Ringspalt (41) mit in Umfangsrichtung konstanter Breite ausgebildet ist.

2. Sprühkopf nach Anspruch 1, dadurch gekennzeichnet, daß das Luftdüsenelement (20) an seinem der Düsenbohrung (22) entgegengesetzten Ende (24) eine konzentrisch zur Mittelachse der Düsenbohrung (22) verlaufende erste Passungsfläche (25) und das Wasserdüsenelement (30) eine zweite Passungsfläche (34) aufweist, die mit der ersten Passungsfläche (25) zusammenwirkt.

3. Sprühkopf nach Anspruch 1 oder 2, dadurch gekennzeichnet, daß die zweite Passungsfläche (34) auf der Außenseite des Wasserdüsenelements (30) angeordnet ist.

4. Sprühkopf nach einem der Ansprüche 1 bis 3, dadurch gekennzeichnet, daß die Passung (25, 34) eine Preßpassung ist.

5. Sprühkopf nach einem der Ansprüche 1 bis 3, dadurch gekennzeichnet, daß die Passung (25, 34) eine Schiebesitzpassung ist.

6. Sprühkopf nach einem der Ansprüche 1 bis 5, dadurch gekennzeichnet, daß die Passungsflächen (25, 34) par al lel zur Gehäuselängsachse verlaufen.

7. Sprühkopf nach einem der Ansprüche 1 bis 5, dadurch gekennzeichnet, daß die Passungsflächen (25, 34) als Kegelsitz ausgebildet sind.

8. Sprühkopf nach einem der Ansprüche 1 bis 7, dadurch gekennzeichnet, daß das Luftdüsenelement (20) einen in die Düsenöffnung (22) mündenden Kanal (23) aufweist und in seiner Wand mindestens ein durchgehendes Loch (26) vorgesehen ist, das zwischen erster Passungsfläche (25) und Düsenbohrung (22) in den Kanal (23) mündet.

9. Sprühkopf nach Anspruch 8, dadurch gekennzeichnet, daß der Drallkörper (40) zwischen dem durchgehenden Loch (26) und der Düsenbohrung (22) angeordnet ist.

10. Sprühkopf nach einem der Ansprüche 1 bis 9, dadurch gekennzeichnet, daß das Luftdüsenelement (20) in das Gehäuse (10) einschraubbar ist.

11. Sprühkopf nach einem der Ansprüche 1 bis 10, dadurch gekennzeichnet, daß das Wasserdüsenelement (30) im Bereich der zweiten Passungsfläche (34) einen vergrößerten Durchmesser (32) aufweist.

12. Sprühkopf nach einem der Ansprüche 1 bis 11, dadurch gekennzeichnet, daß das Gehäuse (10) einen in einen Luftzufuhrkanal (14) mündenden zentrisch angeordneten Wasserzuführkanal (12) aufweist, wobei der Wasserzuführkanal (12) gegenüber dem Luftzuführkanal (14) durch das Wasserdüsenelement (30) und eine zwischen Wasserdüsenelement (30) und Gehäuse (10) angeordnete Dichtung (42) abgedichtet ist.

13. Sprühkopf nach einem der Ansprüche 1 bis 12, dadurch gekennzeichnet, daß das Wasserdüsenelement (30) einen in den Wasserzuführkanal (12) einsteckbaren Fortsatz (33) aufweist.

14. Verfahren zum Befeuchten von Papier, bei dem ein Luftstrom mit niedrigem Druck in Rotation versetzt wird und Wasser aus einer Wasserdüse aufnimmt, dadurch gekennzeichnet, daß ein zusätzlicher Luftstrom par al lel zur Rotationsachse erzeugt wird.

15. Verfahren nach Anspruch 14, dadurch gekennzeichnet, daß beide Luftströme mit annähernd dem gleichen Druck an der Wasserdüse vorbeigeführt werden.

## Claims

1. Spray head for nozzle moistening arrangements having a housing (11), an air nozzle element (20) with nozzle bore (22) for the air outlet, a twist body (40) arranged in the air nozzle element and a water nozzle element (30) which projects through the air nozzle element with nozzle connection (31), at the tip of which there is arranged a water outlet opening, there being formed between nozzle bore and nozzle connection a first annular gap, characterised in that one of the two nozzle elements (20, 30) is held centrically by the other of the two nozzle elements (30, 20) and is connected with the latter by means of a fit (25, 34), there being formed between nozzle connection (31) and twist body (40) a second annular gap (41) with a width which is constant in the peripheral direction.

2. Spray head according to claim 1, characterised in that the air nozzle element (20) has at its end (24) opposite the nozzle bore (22) a first fit surface (25) extending concentrically to the central axis of the nozzle bore (22) and the water nozzle element (30) has a second fit surface (34) which cooperates with the first fit surface (25).

3. Spray head according to claim 1 or 2, characterised in that the second fit surface (34) is arranged on the outside of the water nozzle element (30).

4. Spray head according to one of the claims 1 to 3, characterised in that the fit (25, 34) is a press fit.

5. Spray head according to one of the claims 1 to 3, characterised in that the fit (25, 34) is a close sliding fit.

6. Spray head according to one of the claims 1 to 5, characterised in that the fit surfaces (25, 34) extend parallel to the longitudinal axis of the housing.

7. Spray head according to one of the claims 1 to 5, characterised in that the fit surfaces (25, 34) are formed as a conical seat.

8. Spray head according to one of the claims 1 to 7, characterised in that the air nozzle element (20) has a channel (23) which runs into the nozzle opening (22) and there is provided in its wall at least one through hole (26) which runs into the channel (23) between the first fit surface (25) and nozzle bore (22).

9. Spray head according to claim 8, characterised in that the twist body (40) is arranged between the through hole (26) and the nozzle bore (22).

10. Spray head according to one of the claims 1 to 9, characterised in that the air nozzle element (20) can be screwed into the housing (10).

11. Spray head according to one of the claims 1 to 10, characterised in that the water nozzle element (30) has an enlarged diameter (32) in the region of the second fit surface (34).

12. Spray head according to one of the claims 1 to 11, characterised in that the housing (10) has a water-supply channel (12) which runs into an air-supply channel (14) and is arranged centrically, with the water-supply channel (12) being sealed in relation to the air-supply channel (14) by means of the water nozzle element (30) and a seal (42) which is arranged between water nozzle element (30) and housing (10).

13. Spray head according to one of the claims 1 to 12, characterised in that the water nozzle element (30) has a projection (33) which can be inserted into the water-supply channel (12).

14. Method for moistening paper, in which an air current is set into rotation with low pressure and takes up water from a water nozzle, characterised in that an additional air current is produced parallel to the axis of rotation.

15. Method according to claim 14, characterised in that both air currents are conducted past the water nozzle with approximately the same pressure.

## Revendications

1. Tête de pulvérisation pour humidificateur à buses comportant un logement (11), un élément de buse à air (20) muni d'un alésage de buse (22) pour la sortie d'air, un corps de mise en rotation ou de mise en giration (40) disposé dans l'élément de buse à air et un élément de buse eau faisant saillie à travers l'élément de buse à air, l'élément de buse à eau (30) muni d'un porte-buse (31) sur la pointe duquel est disposé un orifice de sortie d'eau, une première fente circulaire étant formée entre l'alésage de buse et le porte-buse, tête de pulvérisation caractérisée en ce que l'un des deux éléments de buse (20, 30) est maintenu centralement par l'autre des deux éléments de buse (30, 20) et est relié à celui-ci par un ajustage (25, 34), une seconde fente circulaire (41) étant formée entre le porte-buse (31) et le corps de mise en rotation (40) avec une largeur constante dans la direction périphérique.

2. Tête de pulvérisation selon la revendication 1, caractérisée en ce que l'élément de buse à air (20) comporte sur son extrémité (24) opposée à l'alésage de buse (22) une première surface d'ajustage (25) s'étendant de façon concentrique par rapport à l'axe médian de l'alésage de buse (22) et l'élément de buse à eau (30) présente une seconde surface d'ajustage (34) qui coopère avec la première surface d'ajustage (25).

3. Tête de pulvérisation selon la revendication 1 ou 2, caractérisée en ce que la seconde surface d'ajustage (34) est agencée sur le côté extérieur de l'élément de buse à eau (30).

4. Tête de pulvérisation selon l'une des revendications 1 à 3, caractérisée en ce que l'ajustage (25, 34) est un ajustage serré.

5. Tête de pulvérisation selon l'une des revendications 1 à 3, caractérisée en ce que l'ajustage (25, 34) est un ajustage coulissant.

6. Tête de pulvérisation selon l'une des revendications 1 à 5, caractérisée en ce que les surfaces d'ajustage (25, 34) s'étendent parallèlement à l'axe longitudinal du logement.

7. Tête de pulvérisation selon l'une des revendications 1 à 5, caractérisée en ce que les surfaces d'ajustage (25, 34) ont une configuration d'embase ou de siège conique.

8. Tête de pulvérisation selon l'une des revendications 1 à 7, caractérisée en ce que l'élément de buse à air (20) comporte un canal (23) débouchant dans l'orifice de buse (22) et en ce qu'il est prévu dans sa paroi au moins un trou traversant (26) qui débouche dans le canal (23) entre la première surface d'ajustage (25) et l'alésage de buse (22).

9. Tête de pulvérisation selon la revendication 8, caractérisée en ce que le corps de mise en rotation (40) est disposé entre le trou traversant (26) et l'alésage de buse (22).

10. Tête de pulvérisation selon l'une des revendications 1 à 9, caractérisée en ce que l'élément de buse à air (20) peut être vissé dans le logement (10).

11. Tête de pulvérisation selon l'une des revendications 1 à 10, caractérisée en ce que l'élément de buse à eau (30) présente un diamètre agrandi (32) au niveau de la seconde surface d'ajustage (34).

12. Tête de pulvérisation selon l'une des revendications 1 à 11, caractérisée en ce que le logement (10) comporte un canal d'amenée d'eau (12) disposé centralement et débouchant dans un canal d'amenée d'air (14), le canal d'amenée d'eau (12) étant rendu étanche vis-à-vis du canal d'amenée d'air (14) par l'élément de buse à eau (30) et un élément d'étanchéité (42) disposé entre l'élément de buse à eau (30) et le logement (10).

13. Tête de pulvérisation selon l'une des revendications 1 à 12, caractérisée en ce que l'élément de buse à eau (30) comporte un appendice (33) enfichable dans le canal d'amenée d'eau (12).

14. Procédé pour l'humidification du papier dans lequel un courant d'air à faible pression est mis en rotation et l'eau est absorbée à partir d'une buse à eau, caractérisé en ce qu'un courant d'air supplémentaire est produit parallèlement à l'axe de rotation.

15. Procédé selon la revendication 14, caractérisé en ce que les deux courants d'air sont amenés à la buse à eau sous pratiquement la même pression.
